# EUROPÄISCHE PATENTSCHRIFT

(11) **EP 3 713 685 B1**
(45) Veröffentlichungstag und Bekanntmachung des Hinweises auf die Patenterteilung: **26.05.2021**
(21) Anmeldenummer: 18796035.6
(22) Anmeldetag: 31.10.2018
(51) Int. Cl.: B21B 37/76, B21B 45/02

(54) **KÜHLBALKEN UND KÜHLPROZESS MIT VARIABLER ABKÜHLRATE FÜR STAHLBLECHE**
COOLING BAR AND COOLING PROCESS WITH VARIABLE COOLING RATE FOR STEEL SHEETS
BARRE DE REFROIDISSEMENT ET PROCESSUS DE REFROIDISSEMENT AVEC TAUX DE REFROIDISSEMENT VARIABLE POUR TÔLES D'ACIER

(30) Priorität: 21.11.2017 DE 102017127470
(43) Veröffentlichungstag der Anmeldung: 30.09.2020
(73) Patentinhaber: SMS Group GmbH, 40237 Düsseldorf (DE)
(72) Erfinder: GROSSE LORDEMANN, Frederik, 42579 Heiligenhaus (DE); SCHMIDT, Dirk, 40822 Mettmann (DE); DEHMEL, Roman, 41515 Grevenbroich (DE)
(74) Vertreter: Kross, Ulrich
(86) Internationale Anmeldenummer: PCT/EP2018/079856
(87) Internationale Veröffentlichungsnummer: WO 2019/101486

(56) Entgegenhaltungen:
- EP-A1- 2 361 699
- EP-A2- 0 864 847
- WO-A1-2015/113832
- WO-A2-01/47648

## Beschreibung

Die vorliegende Erfindung betrifft eine Kühleinrichtung mit variabler Abkühlrate in Grobblechwalzwerken, Warmbandstraßen oder Wärmebehandlungslinien zur Behandlung von metallischen Werkstoffen. Eine gattungsgemässe Kühleinrichtung ist beispielsweise aus WO 2015/113832 A1 bekannt. Die Erfindung betrifft des Weiteren einen Kühlprozess mit einer derartigen Kühleinrichtung.

Die Endqualität von gewalzten Blechen wird maßgeblich durch die ersten Umformschritte und eine entsprechenden Kühlung bestimmt. Fehler, die bereits im Anfangsstadium der Herstellung des Bleches vorgekommen sind, können nur schwer oder gar nicht in den nachfolgenden Linien behoben werden und haben damit einen gravierenden negativen Einfluss auf die Qualität des Endproduktes. Beispielsweise nimmt beim Grobblechwalzen von Stahl der Temperatur-Umformungs-Weg, den das Walzgut durchläuft, maßgeblich Einfluss auf die am Ende des Walzprozesses vorliegenden mechanischen Eigenschaften des Walzguts. Dies bedeutet, die mechanischen Eigenschaften des Walzzwischenprodukts bzw. Endprodukts sind abhängig davon, bei welchen Temperaturen das Walzgut bei dem jeweiligen Walzstich gewalzt wurde.

Beim sogenannten thermomechanischen Walzen von Walzgut erfolgt der Walzprozess derart, dass das Walzgut nur in bestimmten zulässigen Temperaturfenstern gewalzt wird. Dies bedeutet, dass sich Walzstiche und gezielte Kühlphasen abwechseln müssen.

Auch das Härten und anschließende Anlassen von Stahlbauteilen in Wärmebehandlungslinien ist gängige Praxis. Damit wird erreicht, dass eine gewünschte Kombination von Festigkeit und Zähigkeit des Werkstoffs gezielt eingestellt werden kann. Diese Technologie wird prinzipiell auch bei der Herstellung höherfester Stahlbleche in Blechanlagen eingesetzt, wie dies beispielsweise in der EP 1 764423 A1 offenbart ist. Hier wird nach dem Erwärmen der Bramme und dem Herunterwalzen auf die Enddicke auf dem Grobblechgerüst in mehreren Reversierstichen das Blech mit hoher Geschwindigkeit beispielsweise bis auf Raumtemperatur abgekühlt, d. h. es wird der Härtevorgang vollzogen. Im Anschluss daran folgt der Anlassprozess, d. h. die Wiedererwärmung des Bandes auf beispielsweise 600°C, woran sich ein erneutes Abkühlen anschließt. Damit können Bleche mit verschiedenen Eigenschaften flexibel in kleinen Losgrößen hergestellt werden.

Des Weiteren ist es wünschenswert, wenn sich hohe und niedrige Kühlraten des Walzgutes in einer Warmbandstraße oder in einem Grobblechwalzwerk einstellen lassen. Hierzu sind beispielsweise aus der EP 2 415 536, EP 2 047 921 oder der JP 5 123 737 Kühleinrichtungen bekannt, bei denen sich hohe Kühlraten mit einer Wasser-Düsenkühlung und niedrige Kühlraten durch eine Luft-Ventilatorkühlung (Zwangskonvektion) realisieren lassen.

Bei herkömmlichen Düsenkühlungen wird ein Wasserstrahl zylindrisch auf das zu kühlende Walzgut geführt. Diese Art der Kühlung erzielt bereichsweise sehr gute Abkühlwerte. Es hat sich allerdings gezeigt, dass neben dem Kühlstrahl direkt benachbarte Bereiche unter Umständen nicht oder nicht in ausreichendem Maße gekühlt werden. Im Allgemeinen arbeitet eine derartige Wasserkühlung gut bei einem großen Wassermengendurchsatz der Kühldüsen. Bei vergleichsweise geringen Wassermengen werden allerdings nicht genug Düsen in ausreichendem Maße durchströmt. Die Abkühlung des Walzgutes erfolgt ungleichmäßig, es entstehen unweigerlich innere Spannungen, die in der Folge zu Unebenheiten im Material führen, was wiederum die Qualität des Endprodukts negativ beeinflusst. Eine Luftkühlung kann nur für Kühlungen mit Kühlraten bis ca. 1K/s bei mittleren Materialdicken eingesetzt werden. Für rissempfindliche Stahlgüten werden Kühlraten von 1 bis 2 K/s verlangt.

Es ist daher eine Aufgabe der vorliegenden Erfindung, eine Vorrichtung für eine Kühleinrichtung zu schaffen, mit der sowohl niedrigste als auch sehr hohe Kühlraten möglich sind und eine maximale Gleichmäßigkeit der Abkühlung quer zur Bandlaufrichtung erzeugt werden kann. Eine weitere Aufgabe besteht darin, ein Verfahren zum Betreiben der erfindungsgemäßen Vorrichtung anzugeben.

Diese Aufgabe wird durch eine Kühleinrichtung mit den Merkmalen des Anspruchs 1 sowie ein Verfahren mit den Merkmalen des Anspruchs 9 gelöst. Vorteilhafte Ausgestaltungen der vorliegenden Erfindung sind Gegenstand von Unteransprüchen.

Nach der Lehre der Erfindung wird zum Erzielen sowohl einer niedrigen als auch einer sehr hohen Abkühlrate unter Beachtung einer maximalen Gleichmäßigkeit der Abkühlung quer zur Blechlaufrichtung vorgeschlagen, dass die Kühleinrichtung aus mindestens zwei Kühlbalken besteht, die jeweils sowohl auf der Unterseite als auch auf der Oberseite quer zur Blechlaufrichtung und mittig zwischen zwei Rollgangsrollen angeordnet sind und eine Spritzdüsenkühlung umfasst, der jeweils eine Vielzahl von Vollstrahldüsen und eine Vielzahl Vollkegeldüsen zugeordnet sind, wobei die Vollstrahldüsen symmetrisch zu den Vollkegeldüsen angeordnet sind.

Hierdurch können in vorteilhafter Weise zwei Kühlsysteme zu einer Baueinheit in einem Kühlbalken kombiniert werden. Dadurch kann der einzelne Kühlbalken sehr kompakt und platzsparend ausgebildet werden. Ein Nachrüsten einer bereits bestehenden Walzanlage mit einer Blechkühlung ist ohne Weiteres durchführbar, da die Kühlung erfindungsgemäß zwischen zwei Rollgängen installiert werden kann, ohne dass hierdurch an den Rollgängen wesentliche Anpassungsarbeiten nötig werden. Durch die symmetrische Anordnung der Vollstrahldüsen und der Vollkegeldüsen in den einzelnen Kühlbalken kann die Beaufschlagung der einzelnen Spritzdüsen mit einem Kühlmedium ebenfalls symmetrisch zwischen zwei Rollgangsrollen erfolgen.

An dieser Stelle sei vermerkt, dass die Düsenart nicht notwendigerweise nur auf Vollstrahl- oder Vollkegeldüsen beschränkt sein soll. Denkbar sind auch andere Spritzdüsenarten bzw. Beaufschlagungsformen wie beispielsweise Hohlkegeldüsen, Flachstrahldüsen, U-Rohre usw., die auch in Kombinationen in die Kühlbalken eingebaut werden können.

Gemäß einer vorteilhaften Ausführungsform der Verwendung der erfindungsgemäßen Kühleinrichtung können die Vollstrahldüsen derart mit einem Kühlmedium beaufschlagt werden, sodass hierdurch das zu walzende Blech mit einer hohen Abkühlrate von 5 bis 150 K/s, vorzugsweise von 50 K/s, abgekühlt werden kann. Ferner ist vorgesehen, dass die Vollkegeldüsen derart mit einem Kühlmedium beaufschlagt werden können, sodass hierdurch das zu walzende Blech mit einer niedrigen Abkühlrate von unterhalb 1 K/s bis 19 K/s abkühlt werden kann.

Des Weiteren kann innerhalb eines Kühlbalkens bedarfsorientiert und stufenlos zwischen einer hohen Abkühlrate mittels Vollstrahldüse und einer niedrigen Abkühlrate mittels Vollkegeldüse umgeschaltet werden, sodass hierdurch eine lückenlose Überlappung von Abkühlraten eingestellt werden kann.

Dies hat den Vorteil, dass die Eigenschaften des zu walzenden Bleches auch über die Kühlung sehr genau eingestellt werden können. Für eine Umstellung sind sehr kleine Reaktionszeiten realisierbar, sodass bedarfsorientiert die vom Kunden gewünschten Materialeigenschaften schon beim Walzen über die gesteuerte Kühlung eingestellt bzw. voreingestellt werden können.

Um die Abkühlrate noch genauer und so sensibel wie möglich anpassen zu können, ist es vorgesehen, dass in dem Kühlbalken sowohl die Vollkegeldüsen als auch die Vollstrahldüsen zeitgleich oder zeitversetzt und unabhängig voneinander mit dem Kühlmittel beaufschlagt und betrieben werden können.

Dabei ist es von Vorteil, wenn die Kühlmittelmenge und der Kühlmittelstoßdruck für jede Spritzdüse im Kühlbalken individuell und online geregelt werden. Hierzu ist es vorgesehen, dass die Abkühlung für das zu walzende Blech durch Spritzkühlung mit einem Kühlmittel erfolgt, wobei die Abkühlrate und/oder die jeweils erforderliche Endtemperatur durch die Flüssigkeitsmenge und/oder die Anzahl der jeweils eingeschalteten Vollstrahldüsen und Kegeldüsen (Spritzdüsen) geregelt wird.

Verfahrensgemäß wird das zu walzende Blech in Abhängigkeit von der gewünschten Güte mit einer daraufhin eingestellten Abkühlrate, mittels eines Kühlmediums, das in zwei Kühlbalken geleitet wird, die jeweils sowohl auf der Unterseite als auch auf der Oberseite des Bleches und quer zur Blechlaufrichtung und mittig zwischen mindestens zwei Rollgangsrollen angeordnet sind, abgekühlt und das Kühlmedium wird dabei über eine den Kühlbalken zugeordnete Vielzahl von Vollstrahldüsen und Vollkegeldüsen auf das zu kühlende Blech aufgespritzt, wobei in den Kühlbalken die Vollstrahldüsen symmetrisch zu den Vollkegeldüsen angeordnet sind.

Ferner soll innerhalb eines Kühlbalkens bedarfsorientiert und stufenlos zwischen einer hohen Abkühlrate mittels Vollstrahldüse und einer niedrigen Abkühlrate mittels Vollkegeldüse umgeschaltet werden, um hierdurch eine lückenlose Überlappung von Abkühlraten einzustellen. Hierzu sollen die Kühlmittelmenge und der Kühlmittelstoßdruck für jede Spritzdüse (Vollstrahldüse und Vollkegeldüse) im Kühlbalken individuell online geregelt werden. Zur Regelung der Abkühlrate wird hierzu mindestens ein Regelparameter gemessen, wobei der Regelparameter die Endtemperatur des gewalzten Bleches sein kann.

Prozesssensoren liefern Informationen über die Blechtemperatur und die Ist-Ebenheit; diese werden vor und hinter der Kühleinrichtung gesammelt und die Ist-Werte mit Soll-Werten verglichen. Aus diesen Werteinformationen berechnet ein Model-Computer online die für die Abkühlung erforderliche Kühlart, Kühldauer und die benötigte Kühlmittelmenge in Abhängigkeit von der gewünschten Materialgüte des Bandes.

Der ermittelte Regelparameter (erhalten/ermittelt von den Prozesssensoren) kann des Weiteren mit Informationen über die Abmessung und die Materialgüte und/oder mit den Solleigenschaften wie Härte und Festigkeit des zu walzenden Bleches kombiniert werden.

Die Erfindung wird im Folgenden anhand einer beispielhaften Ausführungsform unter Bezugnahme auf die beigefügten Zeichnungen näher erläutert. Die Figuren zeigen:
- **Fig. 1**: die Seitenansicht auf die erfindungsgemäße Kühleinrichtung in einer schematischen Schnittdarstellung, wobei die Kühleinrichtung zwischen zwei Rollengängen einer Walzlinie angeordnet ist;
- **Fig. 2**: die schematische Seitenansicht eines die Kühleinrichtung ausbildenden Kühlbalkens im Schnitt;
- **Fig. 3**: die graphische Darstellung einer Kühleinrichtung, die als Grundlage zur Durchführung des erfindungsgemäßen Verfahrens dienen soll;
- **Fig. 4**: eine graphische Detailansicht der Interaktion zwischen dem rechnergestützten Kühlmodel und der erfindungsgemäßen Kühleinrichtung in Fig. 3.

Wie in der Fig. 1 dargestellt, besteht die Vorrichtung 10 im Wesentlichen aus zwei sich gegenüberliegenden, zwischen zwei Rollgangsrollen 12, 13, 14 angeordneten Kühlbalken 16, 16a und 17, 17a. Die Kühlbalken 16, 16a und 17, 17a sind in einer sehr kompakten Bauweise ausgeführt. Hierzu sind im Grunde genommen zwei Kühlsysteme 16 und 17 sowie 17a und 17a zu einer Kühleinheit 18 und 18a zusammengefasst worden.

Es ist vorgesehen, dass die Kühleinheiten 18, 18a untereinander vernetzt und synchronisiert betrieben werden können. Die Kühlbalken 16, 16a sind dabei der Blechoberseite und die Kühlbalken 17, 17a der Blechunterseite zugeordnet.

Figur 2 zeigt eine vergrößerte Darstellung des unteren Kühlbalkens 17 nach Figur 1, wobei die Kühlbalken 16, 16a und 17a in gleicher Weise aufgebaut sind.

Wie die Figuren 1 und 2 weiter zeigen, liegt die kompakte Bauweise darin begründet, dass mindestens zwei Düsenarten, hier Vollstrahldüsen 19 und Vollkegeldüsen 20 in besonderer Art und Weise in dem Kühlbalken 16, 16a und 17, 17a angeordnet und integriert sind. Es wird eine Düsenkühlung, vorzugsweise mit Vollstrahldüsen 19, 19a für eine hohe Abkühlrate und eine Düsenkühlung vorzugsweise mit Vollkegeldüsen 20 für niedrige Abkühlraten (sanfte Abkühlung) verbaut, über die ein Kühlmedium 29 auf das Blech 22 gezielt abgegeben werden kann.

Die Vollkegeldüsen 20 sind dabei mittig und die Vollstrahldüsen 19, 19a sind hierzu beabstandet und parallel neben den Vollkegeldüsen 20 im Kühlbalken 16, 16a und 17, 17a angeordnet. Vorzugsweise ist die Düsenkühlung in dem Kühlbalken 16, 16a und 17, 17a quer zur Blechlaufrichtung 20 und über die gesamte Breite eines zu walzenden Bleches 22 angeordnet.

Die Figur 3 ist eine graphische Darstellung zur Steuerung einer Blechkühlung mit dem erfindungsgemäßen Kühlsystem 16, 16a und 17, 17a nach Fig. 2. Grundsätzlich können zur Regelung der Kühlung Vorab-Informationen, wie Blech-Primärdaten 23, Soll-Blecheigenschaften 24 und Ist-Blecheigenschaften 25 einem Kühlmodel 26 zur Verfügung gestellt werden. Diese Grundlagendaten dienen der Steuerung der Kühleinrichtung 28. Geregelt wird das Kühlmodel 26 über die von Sensoren 27, 27a erfassten Werte. Dabei können die Ist-Eigenschaften des Bleches 22 vor der Kühlung mit den Soll-Eigenschaften nach der Kühlung des Bleches 22 abgeglichen werden. Werden die Soll-Eigenschaften nicht erreicht, werden diese Informationen dem Kühlmodel übermittelt und die Kühleinrichtung entsprechend nachgeregelt, wie dies in Figur 4 dargestellt ist.

Hierdurch ist ein sicherer und zuverlässiger Prozess gewährleistet. Die Kühleinrichtung kann mit einer maximalen Flexibilität eingesetzt werden. Die manuellen Eingriffe des Bedienpersonals werden durch die automatische Steuerung durch den Model-Computer auf ein Minimum reduziert.

Dabei interagiert das Kühlmodel 26 permanent und quasi online mit der Kühleinrichtung 28. Somit ist ein Kühlmodel für jeden Abschnitt der Maschine möglich. Dabei werden auch Volumenströme und die Ist-Daten permanent abgeglichen und ggf. nachgeregelt.

Dadurch ist es möglich, eine maximale Gleichmäßigkeit der Abkühlung quer und längs zur Bandlaufrichtung zu erzeugen, wobei Kühlraten von niedrigsten bis sehr hohen Werten realisiert werden können.

Durch das Regelkonzept kann beispielsweise ein Grobblechwalzwerk, eine Warmbandstraße oder eine Wärmebehandlungslinie mit einer maximalen Flexibilität betrieben werden. Das bedeutet, dass die gewünschte Kühlrate zu jedem Zeitpunkt und über die gesamte Länge der Maschine frei eingestellt werden kann. Der das Kühlmodel 26 steuernde Modelcomputer (nicht dargestellt) entscheidet selbstständig, welche Kühlapplikation (Kühlrate) für die zu erzielenden Materialeigenschaften notwendig und am wirtschaftlichsten ist.

### Bezugszeichenliste

- 10: Vorrichtung
- 12: Rollgangsrolle
- 13: Rollgangsrolle
- 14: Rollgangsrolle
- 16, 16a: Kühlbalken oben
- 17, 17a: Kühlbalken unten
- 18, 18a: Kühlbalkenpaar
- 19, 19a: Vollstrahldüsen
- 20: Vollkegeldüsen
- 21: Blechlaufrichtung
- 22: Blech
- 23: Blech-Primärdaten
- 24: Soll-Blech-Eigenschaften
- 25: Ist-Blech-Eigenschaften
- 26: Kühlmodel
- 27, 27a: Sensoren
- 28: Kühleinrichtung
- 29: Kühlmedium

## Patentansprüche

1. Kühleinrichtung (28) mit variabler Abkühlrate zur Behandlung von Stahlwerkstoffen, insbesondere zum Abkühlen von Stahlblechen (22) in Grobblechwalzwerken, Warmbandstraßen oder Wärmebehandlungslinien mittels Spritzdüsenkühlung, umfassend Rollgangsrollen, *wobei* die Kühleinrichtung aus mindestens zwei Kühlbalken (16, 17, 16a, 17a) besteht, die jeweils sowohl auf der Unterseite als auch auf der Oberseite quer zur Blechlaufrichtung (21) des Bleches (22) und mittig zwischen zwei Rollgangsrollen (12, 13, 14) angeordnet sind und eine Spritzdüsenkühlung umfasst, ***dadurch gekennzeichnet, dass** der Spritzdüsenkühlung* jeweils eine Vielzahl von Vollstrahldüsen (19, 19a) und eine Vielzahl Vollkegeldüsen (20) zugeordnet sind, wobei die Vollstrahldüsen (19, 19a) symmetrisch zu den Vollkegeldüsen (20) angeordnet sind.

2. *Verwendung einer* Kühleinrichtung mit variabler Abkühlrate nach Anspruch 1, **dadurch gekennzeichnet, dass** die Vollstrahldüsen(19, 19a) derart mit einem Kühlmedium (29) beaufschlagbar sind, sodass hierdurch das zu walzende Blech (22) mit einer hohen Abkühlrate von 5 bis 150 K/s, vorzugsweise von 50 K/s, abkühlbar ist.

3. *Verwendung einer* Kühleinrichtung mit variabler Abkühlrate nach Anspruch 1, **dadurch gekennzeichnet, dass** die Vollkegeldüsen (20) derart mit einem Kühlmedium (29) beaufschlagbar sind, sodass hierdurch das zu walzende Band (22) mit einer niedrigen Abkühlrate von unterhalb 1 K/s bis 19 K/s abkühlbar ist.

4. Kühleinrichtung mit variabler Abkühlrate nach Anspruch 1, **dadurch gekennzeichnet, dass** nicht nur Vollstrahldüsen und Vollkegeldüsen kombinierbar sind, sondern jegliche Art von bekannten Düsen bzw. Beaufschlagungsformen wie Flachstrahl-, Hohlkegeldüsen und U-Rohre in die Kühlbalken (16, 17, 16a, 17a) einsetzbar sind.

5. Kühleinrichtung mit variabler Abkühlrate nach Anspruch 1 oder 4, **dadurch gekennzeichnet, dass** innerhalb eines Kühlbalkens (16,16a, 17, 17a) bedarfsorientiert und stufenlos zwischen einer hohen Abkühlrate mittels Vollstrahldüse (19, 19a) und einer niedrigen Abkühlrate mittels Vollkegeldüse (20) umschaltbar ist, sodass hierdurch eine lückenlose Überlappung von Abkühlraten einstellbar ist.

6. Kühleinrichtung mit variabler Abkühlrate nach Anspruch 5, **dadurch gekennzeichnet, dass** in dem Kühlbalken (16, 16a, 17, 17a) sowohl die Vollkegeldüsen (20) als auch die Vollstrahldüsen (19, 19a) zeitgleich oder zeitversetzt und unabhängig voneinander mit einem Kühlmittel (29) beaufschlagbar und betreibbar sind.

7. Kühleinrichtung mit variabler Abkühlrate nach Anspruch 6, **dadurch gekennzeichnet, dass** die Kühlmittelmenge und der Kühlmittelstoßdruck für jede Vollstrahldüse (19, 19a) und Vollkegeldüse (20) im Kühlbalken (16, 16a, 17, 17a) individuell und online regelbar ist.

8. Kühleinrichtung mit variabler Abkühlrate nach Anspruch 7, **dadurch gekennzeichnet, dass** die Abkühlung für das zu walzende Blech (22) durch Spritzkühlung mit dem Kühlmittel (29) erfolgt, wobei die Abkühlrate und/oder die jeweils erforderliche Endtemperatur durch die Flüssigkeitsmenge und/oder die Anzahl der jeweils eingeschalteten Vollstrahldüsen (19, 19a) und Vollkegeldüsen (20) (Spritzdüsen) regelbar ist.

9. Verfahren zum Betreiben der Kühleinrichtung nach den Ansprüchen 1 oder 4 bis 8 **dadurch gekennzeichnet, dass** das zu walzende Blech in Abhängigkeit von der gewünschten Güte mit einer daraufhin eingestellten Abkühlrate, mittels eines Kühlmediums, das in zwei Kühlbalken geleitet wird, die jeweils sowohl auf der Unterseite als auch auf der Oberseite des Bleches und quer zur Blechlaufrichtung und mittig zwischen mindestens zwei Rollgangsrollen angeordnet sind, abgekühlt wird und das Kühlmedium dabei über eine den Kühlbalken zugeordnete Vielzahl von Vollstrahldüsen und Vollkegeldüsen oder Flachstrahl- und Hohlkegeldüsen 12 oder U-Rohre auf das zu kühlende Blech aufgespritzt wird, wobei in den Kühlbalken die Vollstrahldüsen oder Flachstrahldüsen symmetrisch zu den Vollkegeldüsen oder den Hohlkegeldüsen oder den U-Rohren angeordnet sind.

10. Verfahren nach Anspruch 9, **dadurch gekennzeichnet, dass** innerhalb eines Kühlbalkens bedarfsorientiert und stufenlos zwischen einer hohen Abkühlrate mittels Vollstrahldüse und einer niedrigen Abkühlrate mittels Vollkegeldüse umgeschaltet wird oder die Vollstrahldüsen und die Vollkegeldüsen miteinander kombiniert werden und hierdurch eine lückenlose Überlappung von Abkühlraten eingestellt wird.

11. Verfahren nach einem der Anspruch 10, **dadurch gekennzeichnet, dass** die Kühlmittelmenge und der Kühlmittelstoßdruck für jede Vollstrahldüse (19, 19a) und Vollkegeldüse (20) im Kühlbalken individuell online geregelt werden.

12. Verfahren nach Anspruch 11, **dadurch gekennzeichnet, dass** zur Regelung der Abkühlrate mindestens ein Regelparameter gemessen wird, wobei der Regelparameter die mechanische Eigenschaft wie Härte oder Mikrostrukturparameter, wie Phasenverteilung und Korngröße im Blech ist.

13. Verfahren nach Anspruch 12, **dadurch gekennzeichnet, dass** der Regelparameter des Weiteren mit Informationen über die Abmessung und die Materialgüte und/oder mit den Solleigenschaften wie Härte und Festigkeit des zu walzenden Bandes kombiniert wird.

14. Verfahren nach Anspruch 13, **dadurch gekennzeichnet, dass** Prozesssensoren Informationen über die Bandtemperatur, Ist-Ebenheit vor und hinter der Kühleinrichtung sammeln und die Ist-Werte mit Soll-Werten verglichen werden, sodass aus diesen Werteinformationen ein Model Computer die für die Abkühlung erforderliche Kühlart, Kühldauer und Kühlmittelmenge in Abhängigkeit von der gewünschten Materialgüte des Bandes online berechnet.

## Claims

1. Cooling device (28) with variable cooling rate for the treatment of steel materials, particularly for the cooling of steel plates (22) in heavy plate rolling mills, hot rolling trains or thermal treatment lines, by means of spray nozzle cooling, comprising roller path rollers, wherein the cooling device consists of at least two cooling bars (16, 17, 16a, 17a), which are arranged not only at the lower side, but also at the upper side transversely to the plate running direction (21) of the plate (22) and centrally between two roller path rollers (12, 13, 14) and comprises spray nozzle cooling means, **characterised in that** a respective plurality of full-jet nozzles (19, 19a) and a respective plurality of full-cone nozzles (20) are associated with the spray nozzle cooling means, wherein the full-jet nozzles (19, 19a) are arranged symmetrically with respect to the full-cone nozzles (20).

2. Use of a cooling device with variable cooling rate according to claim 1, **characterised in that** the full-jet nozzles (19, 19a) can be acted on by a cooling medium (29) in such a way that the plate (22) to be rolled can thereby be cooled at a high cooling rate of 5 to 150 K/s, preferably of 50 K/s.

3. Use of a cooling device with variable cooling rate according to claim 1, **characterised in that** the full-cone nozzles (20) can be acted on by a cooling medium (29) in such a way that the strip (22) to be rolled can thereby be cooled at a low cooling rate of below 1 K/s to 19 K/s.

4. Cooling device with variable cooling rate according to claim 1, **characterised in that** not only can full-jet nozzles and full-cone nozzles be combined, but any kind of known nozzles or forms of action such as flat-jet nozzles, hollow-cone nozzles and U-tubes are usable in the cooling bars (16, 17, 16a, 17a).

5. Cooling device with variable cooling rate according to claim 1 or 4, **characterised in that** within a cooling bar (16, 16a, 17, 17a) there can be switching which is oriented in accordance with need and steplessly between a high cooling rate by means of full-jet nozzles (19, 19a) and a low cooling rate by means full-cone nozzle (20) so that a gapless overlap of cooling rates is thereby settable.

6. Cooling device with variable cooling rate according to claim 5, **characterised in that** in the cooling bar (16, 16a, 17, 17a) not only the full-cone nozzles (20), but also the full-jet nozzles (19, 19a) can be acted on and operated at the same time or offset in time and independently of one another by a cooling medium (29).

7. Cooling device with variable cooling rate according to claim 6, **characterised in that** the coolant quantity and the coolant impact pressure for each full-jet nozzle (19, 19a) and full-cone nozzle (20) in the cooling bar (16, 16a, 17, 17a) can be regulated individually and on-line.

8. Cooling device with variable cooling rate according to claim 7, **characterised in that** the cooling is carried out for the plate (22), which is to be rolled, by spray cooling with the coolant (29), wherein the cooling rate and/or the respectively required final temperature can be regulated by the liquid quantity and/or the number of respectively switched-on full-jet nozzles (19, 19a) and full-cone nozzles (20) (spray nozzles).

9. Method of operating the cooling device according to claim 1 or any one of claims 4 to 8, **characterised in that** the plate, which is to be rolled, is cooled in dependence on the desired quality with a cooling rate, which is set with respect thereto, by means of a cooling medium, which is conducted in two cooling bars which are arranged not only at the lower side, but also at the upper side of the plate and transversely to the plate running direction and centrally between at least two roller path rollers, and **in that** case a cooling medium is sprayed onto the plate, which is to be cooled, by way of a plurality, which is associated with the cooling bars, of full-jet nozzles and full-cone nozzles or flat-jet nozzles and hollow-cone nozzles 12 or U-tubes, wherein the full-jet nozzles or flat-jet nozzles are arranged in the cooling bars symmetrically with respect to the full-cone nozzles or the hollow-cone nozzles or the U-tubes.

10. Method according to claim 9, **characterised in that** there is switching over within a cooling bar in orientation to need and steplessly between a high cooling rate by means of full-jet nozzles and a low cooling rate by means of full-cone nozzles or the full-jet nozzles and the full-cone nozzles are combined with one another and a gap free overlap of cooling rates is thereby set.

11. Method according to claim 10, **characterised in that** the coolant quantity and the coolant impact pressure for each full-jet nozzle (19, 19a) and full-cone nozzle (20) are regulated in the cooling bar individually on-line.

12. Method according to claim 11, **characterised in that** at least one regulating parameter is measured for regulation of the cooling rate, wherein the regulating parameter is the mechanical property such as hardness or microstructure parameter, such as phase distribution and grain size, in the plate.

13. Method according to claim 12, **characterised in that** the regulating parameter is additionally combined with data about the dimensioning and material quality and/or with target characteristics such as hardness and strength of the strip to be rolled.

14. Method according to claim 13, **characterised in that** process sensors collect information about the strip temperature and actual planarity before and behind the cooling device and the actual values are compared with target values so that a model computer calculates on-line from these value data the kind of cooling, cooling duration and coolant quantity, which are required for the cooling, in dependence on the desired material quality of the strip.

## Revendications

1. Mécanisme de refroidissement (28) du type à vitesse de refroidissement variable destiné au traitement de matériaux à base d'acier, en particulier destiné au refroidissement de tôles d'acier (22) dans des laminoirs pour la production de tôles épaisses, dans des trains à bandes à chaud ou dans des lignes de traitement thermique au moyen d'un refroidissement par l'intermédiaire de buses de pulvérisation, qui comprend des rouleaux de trains de rouleaux ; dans lequel le mécanisme de refroidissement est constitué par au moins deux traverses de refroidissement (16, 17, 16a, 17a) qui sont disposées de manière respective aussi bien sur le côté inférieur que sur le côté supérieur en direction transversale par rapport à la direction de défilement (21) de la tôle (22) et en position centrale entre deux rouleaux de trains de rouleaux (12, 13, 14), et comprend un refroidissement par l'intermédiaire de buses de pulvérisation, **caractérisé en ce que**, de manière respective, une multitude de buses du type à jet plein (19, 19a) et une multitude de buses du type à cône plein (20) sont attribuées au refroidissement par l'intermédiaire de buses de pulvérisation ; dans lequel les buses du type à jet plein (19, 19a) sont disposées en position symétrique par rapport aux buses du type à cône plein (20).

2. Utilisation d'un mécanisme de refroidissement du type à vitesse de refroidissement variable selon la revendication 1, **caractérisée en ce que** les buses du type à jet plein (19, 19a) peuvent être sollicitées avec un agent de refroidissement (29) d'une manière telle que la tôle (22) qui doit être soumise à un laminage peut être refroidie de cette manière avec une vitesse de refroidissement élevée de 5 à 150 K/s, de préférence de 50 K/s.

3. Utilisation d'un mécanisme de refroidissement du type à vitesse de refroidissement variable selon la revendication 1, **caractérisée en ce que** les buses du type à cône plein (20) peuvent être sollicitées avec un agent de refroidissement (29) d'une manière telle que la tôle (22) qui doit être soumise à un laminage peut être refroidie de cette manière avec une petite vitesse de refroidissement allant de 1 K/s à 19 K/s.

4. Mécanisme de refroidissement du type à vitesse de refroidissement variable selon la revendication 1, **caractérisé en ce que** non seulement, on peut combiner des buses du type à jet plein et des buses du type à cône plein, mais encore on peut incorporer n'importe quel type de buses connues, respectivement n'importe quelle forme de sollicitation connue, telles que des buses du type à jet laminaire, des buses du type à cône creux ainsi que des tubes en U dans les traverses de refroidissement (16, 17, 16a, 17a).

5. Mécanisme de refroidissement du type à vitesse de refroidissement variable selon la revendication 1 ou 4, **caractérisé en ce que**, au sein d'une traverse de refroidissement (16, 17, 16a, 17a), on peut procéder, dans l'orientation qui convient et sans à-coups, à une commutation entre une vitesse de refroidissement élevée au moyen de buses du type à jet plein (19, 19a) et une petite vitesse refroidissement au moyen de buses du type à cône plein (20) et vice versa, d'une manière telle que l'on peut régler de cette façon un chevauchement ininterrompu de vitesses de refroidissement.

6. Mécanisme de refroidissement du type à vitesse de refroidissement variable selon la revendication 5, **caractérisé en ce que**, au sein de la traverse de refroidissement (16, 17, 16a, 17a), on peut solliciter avec un agent de refroidissement et on peut entraîner aussi bien les buses du type à cône plein (20) que les buses du type à jet plein (19, 19a) de manière simultanée ou de manière décalée dans le temps et indépendamment les unes des autres.

7. Mécanisme de refroidissement du type à vitesse de refroidissement variable selon la revendication 6, **caractérisé en ce que** l'on peut régler la quantité de l'agent de refroidissement et la pression d'impact de l'agent de refroidissement pour chaque buse du type à jet plein (19, 19a) et pour chaque buse du type à cône plein (20) dans la traverse de refroidissement (16, 17, 16a, 17a), de manière individuelle et en ligne.

8. Mécanisme de refroidissement du type à vitesse de refroidissement variable selon la revendication 7, **caractérisé en ce que** le refroidissement qui est destiné à la tôle (22) qui doit être soumise à un laminage a lieu par l'intermédiaire d'un refroidissement par pulvérisation avec l'agent de refroidissement (29) ; dans lequel on peut régler la vitesse de refroidissement et/ou la température finale respectivement requise par l'intermédiaire de la quantité de liquide et/ou par l'intermédiaire du nombre des buses du type à jet plein (19, 19a) et des buses du type à cône plein (20) (buses de pulvérisation) qui sont respectivement mises en circuit.

9. Procédé destiné à l'exploitation du mécanisme de refroidissement selon les revendications 1 ou 4 à 8, **caractérisé en ce que** l'on soumet à un refroidissement la tôle qui doit être soumise à un laminage, en fonction de la qualité que l'on souhaite obtenir, avec une vitesse de refroidissement qui est réglée en prenant en compte cette dernière, au moyen d'un agent de refroidissement qui est guidé dans deux traverses de refroidissement qui sont disposées, de manière respective, aussi bien sur le côté inférieur que sur le côté supérieur de la tôle et en direction transversale par rapport à la direction de défilement de la tôle et en position centrale entre au moins deux rouleaux de trains de rouleaux, et l'agent de refroidissement est pulvérisé en l'occurrence, par l'intermédiaire d'une multitude, attribuée aux traverses de refroidissement, de buses du type à jet plein et de buses du type à cône plein, ou de buses du type à jet laminaire et de buses du type à cône creux ou de tubes en U, sur la tôle qui doit être soumise à un refroidissement ; dans lequel, dans les traverses de refroidissement, les buses du type à jet plein ou les buses du type à jet laminaire sont disposées en position symétrique par rapport aux buses du type à cône plein ou aux buses du type à cône creux ou aux tubes en U.

10. Procédé selon la revendication 9, **caractérisé en ce que**, au sein d'une traverse de refroidissement, on peut procéder, dans l'orientation qui convient et sans à-coups, à une commutation entre une vitesse de refroidissement élevée au moyen de buses du type à jet plein et une petite vitesse refroidissement au moyen de buses du type à cône plein et vice versa, ou bien on peut combiner les buses du type à jet plein et les buses du type à cône plein les unes avec les autres et régler de cette façon un chevauchement ininterrompu de vitesses de refroidissement.

11. Procédé selon la revendication 10, **caractérisé en ce que** l'on peut régler la quantité de l'agent de refroidissement et la pression d'impact de l'agent de refroidissement pour chaque buse du type à jet plein (19, 19a) et pour chaque buse du type à cône plein (20) dans la traverse de refroidissement, de manière individuelle et en ligne.

12. Procédé selon la revendication 11, **caractérisé en ce que**, pour le réglage de la vitesse de refroidissement, on mesure au moins un paramètre de réglage ; dans lequel le paramètre de réglage représente la propriété mécanique telle que la dureté ou un paramètre de la microstructure, tel que la répartition des phases et la granulométrie dans la tôle.

13. Procédé selon la revendication 12, **caractérisé en ce que** le paramètre de réglage est en outre combiné avec des informations qui concernent la dimension et la qualité de la matière et/ou avec les propriétés de consigne telles que la dureté et la résistance de la bande qui doit être soumise à un laminage.

14. Procédé selon la revendication 13, **caractérisé en ce que** des capteurs du processus rassemblent des informations au sujet de la température de la bande, de la planéité réelle avant et après le mécanisme de refroidissement et comparent les valeurs réelles à des valeurs de consigne, d'une manière telle que, à partir de ces informations concernant des valeurs, un ordinateur modèle calcule en ligne le type de refroidissement, la durée de refroidissement et la quantité de l'agent de refroidissement qui sont requis pour le refroidissement, en fonction de la qualité de la matière de la bande que l'on souhaite obtenir.
